# EUROPÄISCHE PATENTSCHRIFT

(11) **EP 0 164 519 B1**
(45) Veröffentlichungstag und Bekanntmachung des Hinweises auf die Patenterteilung: **08.07.1987**
(21) Anmeldenummer: 85104330.7
(22) Anmeldetag: 10.04.1985
(51) Int. Cl.: B63C 11/52

(54) **Unterwasser Arbeitsgerät mit einer Lenzeinrichtung**
Under-water tool comprising a bailing system
Outil sous-marin comprenant un système de vidange

(30) Priorität: 03.05.1984 WO PCT/LU84/00131
(43) Veröffentlichungstag der Anmeldung: 18.12.1985
(73) Patentinhaber: ZF-HERION-Systemtechnik GmbH, D-7990 Friedrichshafen (DE)
(72) Erfinder: Wiemer, Klaus, D-7000 Stuttgart 30 (DE); Philipp, Klaus, D-7050 Waiblingen (DE)
(74) Vertreter: Raue, Reimund

## Beschreibung

Die Erfindung betrifft ein Unterwasser-Arbeitsgerät (UWAG) gemäß dem Oberbegriff des Anspruches 1 und geht aus von z. B. durch FR-A-2402576 und WO-A-79/01136 bekannten Unterwasser-Fahrzeugen, in denen ein tiefenabhängig variables Gasdruckpolster die Einrichtungen vor unzulässigen Druckdifferenzen schützt. Solche Unterwasser-Fahrzeuge sind entsprechend ihrer Einsatztiefe mit dem Tiefendruck gewachsenen Druckbehältern, Dichtungen und Stopfbüchsen auszurüsten und würden deshalb für Arbeitsgeräte, die z. B. durch Taucher mitgeführt werden müssen oder als ferngesteuerte Unterwasser-Handhabungsgeräte eingesetzt werden können sollen, unhandlich schwer, kompliziert im Aufbau und teuer. Insbesondere in Fällen, wo die Einrichtungen der UWAGS nicht absolut hermetisch dicht sein können, befriedigte auch der maschinelle und platzmäßige Aufwand für Lenzpumpen nicht.

Die Aufgabe der Erfindung besteht darin, ein auch für große Tiefen (hohe Tiefendrücke) geeignetes, leichtes und unkompliziertes UWAG zu schaffen, welches sowohl weniger Drucksicherungsaufwand braucht, als auch auf einfache Weise gelenzt werden kann.

Die Lösung wird durch die kennzeichnenden Merkmale des Anspruches 1 insofern erreicht, als durch ein beim, UWAG vorgesehenes und relativ kleines Gasdruckpolster mit etwas mehr als der Tiefe entsprechendem Innendruck, der im UWAG vorhandene und mit entsprechenden Armaturen ausgestattete Druckbehälter auch unter einem nur etwas höheren Gasdruck gehalten wird, wie er beim Umgebungswasser vorliegt, und dieser Gasdruck zum Lenzen bedarfsentsprechend lange so weit erhöht werden kann, um evtl. angefallene Leckflüssigkeit aus dem Druckbehälter lediglich per Gasdruck (also pumpenlos) nach außen zu schieben. Damit wird nicht nur erreicht, daß der Druckbehälter nur für normalen Atmosphärendruck ausgelegt werden muß, also viel leichter sein kann, sondern auch, daß er durch Wegfall der Lenzpumpe auch kleiner und einfacher wird, als ein auf Lenzpumpenangewiesener Druckbehälter. Überdies ist es damit nun auch sehr viel einfacher, sich bezüglich des Lenzdruckes unterschiedlichen Umgebungswasserdrücken durch selbstwirkende Druckausgleichsventile anzupassen, als das mit den bisher üblichen Lenzpumpen möglich war.

Dank des Umstandes, daß ein Gas (Luft, Stickstoff oder dergleichen) als Druckausgleichsmedium dient, entspricht auch die Energiebilanz des Betriebes des UWAGS derjenigen eines entsprechenden Überwassereinsatzes. Neben den Kostenminderungen durch einfacheren Druckbehälter, handelsübliche Maschinen, besseren Wirkungsgrad und schnellere Beweglichkeit, schlägt es noch sehr zu Buche, daß insbesondere bei sogenannten « Waterjetting-Anlagen » nicht mehr der sonst übliche lange Druckwasserschlauch vom Schiff zum UWAG erforderlich wurde. Ein Elektrokabel ist nämlich als Energieverbindung erheblich verlustärmer zu betreiben und zudem weniger teuer und viel flexibler als ein entsprechender Tiefwasser-Schlauch wäre.

Die mit dem Gasdruckpolster erreichbaren ruhigeren und vibrationsfreieren Lenzvorgänge mit dem erfindungsgemäßen UWAG stellen zudem einen erheblichen Vorteil und eine Arbeitserleichterung für die das UWAG eventuell begleitenden Taucher dar. Es wird weniger sichtbehindernder Schlamm aufgewirbelt und es gibt weniger pumpenbedingte Strömungen im Bereich des UWAGS.

Weitere Ausgestaltungen werden durch die Unteransprüche angegeben :
Wenn (gemäß Anspruch 2) eine im UWAG erforderliche Wasserpumpe unmittelbar selbst als Druckbehälter dienen kann, so ergibt sich durch die Doppelnutzung von deren Gehäuse ebenfalls eine weitere erhebliche Ersparnis und Gewichtsminderung.

Sogar der Aufwand für ein komplettes Energieverbindungskabel vom Überwasserschiff zum UWAG kann (gemäß Anspruch 3) völlig gespart werden, wenn sich in der Nähe des Einsatzortes ein beliebiges weiteres Gerät mit Bord-Hydraulik befindet, an welches das UWAG mittels einer Hydraulik-Verbindungsleitung zur Speisung eines Hydromotors angeschlossen werden kann.

Durch die Verwendung handelsüblicher Maschinen (Motoren bzw. Pumpen), deren Gehäuse mit dem Gasdruckpolster kommuniziert, lassen sich nicht nur günstigere Einkaufs- und Ersatzteil-Beschaffungsmöglichkeiten erzielen, sondern auch serienerprobte Standardgeräte einsetzen, deren Wirkungsgrade besonders optimiert sind.

Wenn es möglich ist, das Gehäuse der betreffenden Maschinen unmittelbar selbst als Druckbehälter zu nutzen (gemäß Anspruch 5), ist nicht nur eine weitere Aufwandersparnis erzielbar, sondern auch die Zugänglichkeit der betreffenden Maschinen verbessert, um Regeleingriffe oder Reparaturen vornehmen zu können.

Mit einer Wasserhochdruckpumpe kann eine Strahlreinigungsdüse über eine Schlauchverbindung mit einer Ventilpistole betrieben werden, wobei die Gewichts- und Volumenverminderung der Einrichtungen eine vorteilhafte Kleinbauweise und Mobilität erlauben.

Bei Verwendung eines elektrischen Wassermelders zur bedarfsweisen Erhöhung des Gasdruckes im Druckbehälter (gemäß Anspruch 7) wird die Überflutungssicherheit im Druckbehälter bei minimalem Zusatzaufwand erheblich verbessert. Durch aufeinander abgestimmte außenbeaufschlagte Druckminderventile bzw. Lenz- oder Auftauchventile wird dabei der Innendruck des Druckbehälters selbsttätig Veränderungen der Tiefenlage angepaßt.

Sogenannte liegende Drei-Plunger-Pumpen haben sich (gemäß Anspruch 8) für die Verwendung als Wasserhochdruckpumpen mit direkt angebautem Getriebe und Hydromotor als besonders günstig für den Gasdruckausgleich und die erfindungsgemäße Lenzvorrichtung erwiesen, weil dabei anfallendes Leckwasser zuverlässig an unzulässigem Ansteigen im Pumpen- bzw. Motorgehäuse gehindert werden kann.

Die Kleinheit und die Mobilität des UWAGS erleichtert dessen Einsatz bei Kombinationen mit sogenannten Taucher-Hilfsgeräten und seine Eignung als « Baukastenteil für komplexere Unterwasser-Systeme. So läßt sich das komplette UWAG auch unmittelbar an einem Unterwasserfahrzeug, z. B. rucksackartig angedockt, betrieben.

Die kleinen Abmessungen und geringen Gewichte begünstigen zudem den Einsatz des UWAGS zusammen mit einem Greiferarm, an welchem die Ventilpistole (oder ein entsprechendes Sauggerät) fernbedient bewegbar sein könnte. Damit würde auch ein ohne Taucherbegleitung durchzuführender Einsatz möglich.

Die Erfindung wird im folgenden anhand schematischer Zeichnungen näher erläutert :
Figur 1 ist eine Darstellung, die die prinzipielle Anordnung des Unterwasser-Arbeitsgerätes (U-WAG) beim Einsatz als Wasserstrahl-Reinigungsgerät in Taucherbegleitung zeigt.
Figur 2 zeigt die wichtigsten Verbindungs-und Signalleitungen zwischen Druckbehälter, Gasdruckpolster und Energieversorgungsleitung.

In Fig. 1 ist das UWAG am Beispiel einer Wasserstrahl-Reinigungsanlage dargestellt. Nach wirkungsgleichem Prinzip sind auch Schlammsauger, Bodenabtragungsdüsen oder auch Wasserstrahlpumpen etc. betreibbar. Von einer vorzugsweise über Wasser plazierten Energiequelle 1, z. B. einem Generator an Bord eines Schiffes, besteht eine Energieversorgungs- und/ oder Signalverbindung 2, 2A zu den in einen Druckbehälter 3 befindlichen Einrichtungen 4, die hier im wesentlichen aus einer Wasserhochdruckpumpe 5 besteht. Sofern diese Pumpe nicht über einen Elektromotor angetrieben wird, kann die Energie- und/oder Signalverbindungsleitung 2, 2A auch zunächst zur Unterwasser-Hydraulikzentrale 6 eines eventuell vorhandenen weiteren Taucherbegleitfahrzeuges geführt werden, welches in der Regel ohnehin eine eigene Bord-hydraulik besitzt. Die Antriebsenergie für die Einrichtungen 4 kann von dort über die Leitung 2A als Druckmitteldruck bezogen werden, so daß es keines eigenen Kabels vom UWAG zur Energiequelle 1 bedarf. Der Druckbehälter 3 bzw. die Einrichtungen 4 in demselben, also in der Regel eine Wasserhochdruckpumpe 5 und ihr Motor 7, werden mit Hilfe eines am Druckbehälter 3 angeschlossenen Gasdruckpolsters 8 vor dem hohen Umgebungs-Wasserdruck in der Tiefe durch entsprechend erhöhten Innendruck aus dem Gasdruckpolster geschützt. Damit können Pumpen und Motore etc. für normale Gehäusedrücke ausgelegt werden, wie sie auch bei Atmosphärendruck vorkommen, weil nun der Differenzdruck zwischen dem Gasdruck im Behälter 3 bzw. in der Pumpe 5 und dem beide umgebenden Wasserdruck nun kaum höhere Belastungen als bei einem Einsatz über Wasser ergibt.

So kann der als Arbeitsmittel in der Einrichtung 4 erzeugte Hochdruckwasserstrahl, z. B. an der von einem Taucher oder Handhabungsgerät geführten Ventilpistole 9 weit wirtschaftlicher hergestellt werden, als z. B. durch Fernversorgung ab Überwasserschiff. Es werden nur handelsübliche Maschinen und auch ein nur relativ kurzer Hochdruckschlauch 10 von der Pumpe 7 zur Ventilpistole 9 nötig und es brauchen keine langen, hohe Kosten und Energie- bzw. Druckverluste verursachende Wasserdruck-Verbindungsschläuche für die Anbindung an das Mutterschiff in Kauf genommen werden, sondern es reichen dort nun übliche Elektrokabel.

In der Fig. 1 ist der Druckbehälter 3, welcher auch unmittelbar das Gehäuse der jeweiligen Einrichtungen 4, z. B. der Wasserhochdruckpumpe 5 oder des Motors 7 sein kann, einmal als auf einem Schlitten vom Taucher nachführbares Satelliten-Gerät eines Unterwasserfahrzeugs mit einer Hydraulikzentrale 6 und ein zweites Mal als dort rucksackartig angedocktes Zusatzelement dargestellt. Selbstverständlich ist auch eine auf Dauer konzipierte Integration in das Unterwasserfahrzeug denkbar.

In Fig. 2 mündet die Energieversorgungsleitung 2A zunächst in eine Schalteinrichtung 11 beim Druckbehälter 3 der Einrichtungen 4. Sowohl die Schalteinrichtung 11 als auch der Druckbehälter 3 sind über Gasdruckleitungen 12 mit den Abschnitten 12A und 12B bzw. 12C sowie 13 mit dem Teilabschnitt 13A an einem Gasvorratsbehälter 14 angeschlossen. In dessen Ausgangsleitung 12 wird mittels zweier nach einem Absperrventil 15 in Reihe geschalteter, wasserdruckabhängiger Druckminderventile 16, 17 eine Mitteldruckstufe 12A gebildet. Von derselben zweigt eine zweite Gasdrucklei tung 13, 13A ab, deren Durchfluß durch ein magnetbetätigbares Wegeventil 18 über ein Unterwasserkabel 19 aus der Schalteinrichtung 11 steuerbar ist. Letztere empfängt ihrerseits über eine Signalleitung 20 Schaltsignale bezüglich eventuell auftretender Leckwasseransammlungen im Druckbehälter 3 mittels eines in demselben eingesetzten Fühlers 21. Bei entsprechendem Alarm wird mit dieser Einrichtung durch definierte, begrenzte Überhöhung des Behälter-Innendruckes gegenüber dem Umgebungs- wasserdruck eventuell im Druckbehälter 3 angesammeltes Wasser automatisch über ein Lenzventil 22 wieder nach außen geschoben und gleichzeitig mittels eines entgegengerichteten Flutventils 23 selbstregelnd dafür Sorge getragen, daß bei jeder Tiefenlage ein Druckausgleich zum Umgebungswasserdruck sich schnell einstellt. Der Druckbehälter 3 bzw. auch die darin eingesetzten Einrichtungen 4 bzw. Maschinen werden somit nur minimalen Druckdifferenzen (z. B. maximal 3 bar) ausgesetzt, können also leicht und relativ preiswert sein und mit guten Wirkungsgraden arbeiten. Das Flutventil 23 öffnet bei Unterschreitung des Systemdruckes gegenüber dem Außendruck von z. B. 3 bar den Wasserzufluß zum Druckbehälter 3 und und schützt ihn damit durch Abbau der bestehenden Druckdifferenz auf einen gefahrlosen Wert. Das Ventil 23 ist also Absicherung des Druckbehälters 3 bzw. der unter Druck setzbaren Einrichtungen 4 gegen Störung oder Ausfall des Druckausgleichsystems. Die Wasserhochdruckpumpe 5 entnimmt der Umgebung das Wasser über einen Filter 24 und eine Ansaugleitung 25 und drückt es in einen Hochdruckschlauch 10, der z. B. in ein Spritzpistolenventil 9 mündet. Der Antrieb der Pumpe 5 erfolgt dabei über einen entweder als Elektromotor oder auch als Hydromotor ausgebildeten Unterwassermotor 7. Ein Hydromotor würde vorzugsweise von einer z. B. in einem Taucherhilfsfahrzeug befindlichen Hydraulikzentrale 6 aus mitversorgt. Da der Hydraulikzentrale 6 dabei meist noch weitere Aufgaben zufallen, ist eine günstige Mehrfachausnutzung dieser Einrichtungen gegeben. Gesteuert wird der Motor 7 über seine entsprechende Versorgungsleitung 26, die entweder über die vorerwähnte Hydraulikzentrale 6 oder (bei reiner Elektroversorgung) über die Direktversorgung aus der Energiequelle gespeist wird. Die Ein- und Ausschaltungen der Innendruckerhöhung über das Magnetventil 18 in der Mitteldruckleitung 13 und die Anpassung des Mitteldruckes kann selbstverständlich auch vom begleitenden Taucher bedarfsweise manuell vorgenommen werden, um Druckangleichungen, z. B. bei Tiefenänderungen, problemlos vornehmen zu können. In der Regel wird der Lenzdruck mit einem in der zweiten Gasdruckleitung 13 bzw. 13A eingebauten Lenzdruckminderventil 27 definiert eingestellt.

## Patentansprüche

1. Unterwasser-Arbeitsgerät mit einer Lenzeinrichtung zur automatischen Entleerung eines Druckbehälters (3),
in welchem mit dem Umgebungswasser in Verbindung stehende Einrichtungen (4) zu betreiben sind,
und in welchen die Einrichtungen (4) durch ein mit dem Druckbehälter (3) verbundenes Gasdruckpolster (8) selbsttätig bzw. ferngesteuert auf einem vorgebbaren und wassertiefengerechten Innendruck haltbar sind, der den Druckbehälter (3) und die Einrichtungen (4) vor tiefengemäßen Druckdifferenzen schützt, dadurch gekennzeichnet,
daß zwischen dem Druckbehälter (3) und einer Energiequelle (1) lediglich eine Elektro- und/oder Signalverbindung (2) besteht, über welche die Einrichtungen (4) betreibbar sind,
und daß in den Einrichtungen (4) bzw. in Druckbehältern (3) sich ansammelndes Leckwasser unter ausreichend langer Freigabe von aus dem Gasdruckpolster (8) bedarfsentsprechend erhöhten Innendrücken selbsttätig und pumpenlos lenzbar ist.

2. Arbeitsgerät nach Anspruch 1, dadurch gekennzeichnet, daß die Einrichtungen (4) eine Wasserhochdruckpumpe (5) mit konstruktionsbedingten Leckagen aufweisen, deren Gehäuse gleichzeitig selbst der Druckbehälter (3) ist.

3. Arbeitsgerät nach Anspruch 1 oder 2, dadurch gekennzeichnet, daß die Einrichtungen (4) eine Verbindungsleitung (2A) mit einer außerhalb ihres eigenen Druckbehälters (3) vorgesehenen Hydraulikzentrale (6) eines beliebigen weiteren Gerätes bzw. Unterwasserfahrzeuges haben, über welches sie hydraulisch antreibbar sind.

4. Arbeitsgerät nach einem der vorgehenden Ansprüche, dadurch gekennzeichnet, daß die Einrichtungen (4) im wesentlichen aus für Überwasserverwendung handelsüblichen Maschinen bzw. Motoren (7) und/oder Pumpen (5) bestehen, deren Gehäuse mit dem Gasdruckpolster (8) kommuniziert.

5. Arbeitsgerät nach Anspruch 4, dadurch gekennzeichnet, daß das Gehäuse der Maschinen bzw. der Pumpe (5) unmittelbar selbst als Druckbehälter (3) dient.

6. Arbeitsgerät nach einem der vorgehenden Ansprüche, dadurch gekennzeichnet, daß die Wasserhochdruckpumpe (5) über eine Schlauchverbindung (10) eine Strahlreinigungsdüse speist, welche mit einer Ventilpistole (9) kombiniert ist.

7. Arbeitsgerät nach einem der vorstehenden Ansprüche, dadurch gekennzeichnet,
daß ein elektrischer Wassermelder (21) im Druckbehälter (3) vorgesehen ist, dessen Alarm über ein von der Elektro- und/oder Signalverbindung (2) mit der Energiequelle (1) gespeistes Unterwasser-Steuerkabel (20) zu einem Magnetwegeventil (18) eine Gasdruckerhöhungsleitung (13) zum Druckbehälter (3) öffnet, welcher aus einer, in einer Konstantdruck-Verbindungsleitung (12) zum Druckbehälter (3) zwischen zwei von außen druckabhängigen Druckminderventilen (16, 17) gebildeten Mitteldruckstufe (12A) abgezweigt ist,
und daß der Druckbehälter (3) sowohl über mindestens je ein Flutventil (23) und ein Auftauchventil druckgeregelt ist.

8. Arbeitsgerät nach einem der vorstehenden Ansprüche, dadurch gekennzeichnet, daß die Wasserhochdruckpumpe (5) eine liegende Drei-Plunger-Pumpe mit angebautem Getriebe an sich bekannter Bauart ist, welche durch einen ebenfalls an sich bekannten Hydraulik-Konstantmotor der Axialkolben-Schrägachsenbauart antreibbar ist.

9. Arbeitsgerät nach einem der vorstehenden Ansprüche, dadurch gekennzeichnet, daß der Druckbehälter (3) bzw. die Einrichtungen (4) zur Ausrüstung eines fernsteuerbaren Unterwasser-Arbeitsgerätes mit integrierter Hydraulikzentrale (6) gehören und an demselben als bedarfsweise abnehmbarer Rucksack transportierbar sind.

10. Arbeitsgerät nach einem der vorgehenden Ansprüche, dadurch gekennzeichnet, daß die Ventilpistole (9) von einem Greiferarm eines Unterwasserfahrzeuges fernbedient bewegbar ist.

## Claims

1. Underwater tool comprising a bailing system for automatic discharge of a pressure vessel (3),
in which the equipment (4) is to be operated in connection with the surrounding water,
and in which the equipment (4) is maintained at a specific inside pressure related to the water depth by a gas pressure buffer (8) connected to the pressure vessel (3), whereas the internal pressure protects the pressure vessel (3) and the equipment (4) from pressure differences due to deep water conditions,
characterised in that,
between the pressure vessel and a power supply source (1) there is only an electric and/or signal link, via which the equipment (4) can be operated,
and leakage water collecting in equipment (4) or in pressure vessels (3) can be bailed out independently from the gas pressure buffer (8) without any pump and in an adequate period of time.

2. Operating equipment according to claim 1, characterised in that the equipment (4) has a high pressure water pump (5) with leakages related to design, and the housing of which is pressure vessel (3) at the same time.

3. An underwater tool according to claims 1 or 2, characterised in that the equipment (4) has a connecting link (2A) to a central hydraulic system of any other equipment or underwater vehicle (6) outside its own pressure vessel (3) and by which it can be driven hydraulically.

4. Underwater tool according to one of the patent claims, characterised in that the equipment (4) consists mainly of commercial machines or motors (7) and/or pumps (5) used for underwater operation, and the housings of which communicate with the gas pressure buffer (8).

5. Operating tools according to claim 4, characterised in that the housing of the machine and/or pump (5) serve immediately as pressure buffers (3).

6. Underwater tool according to one of the previous claims, characterised in that the highpressure water pump (5) feeds a jet cleaning no by means of the hose connection (10), combined with a pistol valve (9).

7. An underwater tool according to one of the previous claims, characterised in that,
an electric water alarm (21) is provided in pressure vessel (3) the alarm of which opens the gas pressure buffer line (13) to pressure vessel (3) via an underwater control cable (20) fed through the power supply source (1) via an electric and/or signal link (2), and pressure vessel (3) is branched off a constant pressure line valve to pressure vessel (3) between a medium pressure stage (12A) formed by 2 pressure reducer valves (16, 17) dependent on external pressure,
an the pressure vessel (3) is controlled at least by 1 flooding valve (23) and 1 surfacing valve.

8. An underwater tool according to one of the previous claims, characterised in that the high pressure water pump (5) is a horizontal triple plunger pump with an attached gear of conventional design, which can be driven by a conventional hydraulic constant displacement motor of axial piston swash plate type.

9. An underwater tool according to one of the previous claims, characterised in that the pressure vessel (3) and/or the equipment (4) belong to the equipment of a remote-controlled underwater tool with integrated central hydraulic system (6) and of which it can be detachably mounted as a separable unit as required.

10. An underwater tool according to one of the above-mentioned claims, characterised in that the pistol valve (9) can be remote-controlled by a gripper arm of an underwater vehicle.

## Revendications

1. Appareil de travail subaquatique, comportant un dispositif de vidange pour vider automatiquement un réservoir pressurisé (3)
dans lequel sont actionnés des dispositifs (4) se trouvant en relation avec l'eau environnante,
et dans lequel ces dispositifs (4) sont maintenus, automatiquement ou par télécommande, à une pression intérieure présélectionnée et correspondant à la profondeur, qui protège le réservoir pressurisé (3) et les dispositifs (4) contre des différences de pression liées à la profondeur, au moyen d'une réserve de gaz sous pression (8) reliée au réservoir pressurisé (3),
caractérisé :
en ce qu'il comporte, entre le réservoir pressurisé (3) et une source d'énergie (1), seulement une liaison électrique et/ou de signalisation (2) pour l'actionnement des dispositifs (4),
et en ce que l'eau d'infiltration rassemblée dans les dispositifs (4) et dans le réservoir pressurisé (3) est évacuée automatiquement et sans pompe, par des pressions intérieures accrues qui sont délivrées, pendant des durées suffisantes et en fonction des besoins, par la réserve de gaz sous pression (8).

2. Appareil selon la revendication 1, caractérisé en ce que lesdits dispositifs (4) comportent une pompe à eau à haute pression (5) qui présente des fuites inhérentes à sa construction et dont le boîtier constitue en même temps ledit réservoir pressurisé (3).

3. Appareil selon la revendication 1 ou 2, caractérisé en ce que lesdits dispositifs (4) comportent une conduite de liaison (2A) avec une centrale hydraulique (6) située en dehors de leur propre réservoir pressurisé (3) et intégrée à un quelconque autre appareil ou véhicule subaquatique, centrale par laquelle ils sont actionnés.

4. Appareil selon l'une des revendications précédentes, caractérisé en ce que lesdits dispositifs (4) consistent essentiellement en des machines, moteurs (7) et/ou pompes (5) qui sont de type commercial pour l'utilisation hors de l'eau et dont le boîtier communique avec la réserve de gaz sous pression (8).

5. Appareil selon la revendication 4, caractérisé en ce que le boîtier des machines ou de la pompe (5) sert lui-même directement de réservoir pressurisé (3).

6. Appareil selon l'une des revendications précédentes, caractérisé en ce que la pompe à eau à haute pression (5) alimente, au moyen d'un tuyau (10), une buse de nettoyage qui est combinée avec un pistolet à soupape (9).

7. Appareil selon l'une des revendications précédentes, caractérisé :
en ce que le réservoir pressurisé (3) contient un détecteur électrique d'eau (21) dont l'alarme, transmise à une soupape magnétique de commutation (18) au moyen d'un câble de commande subaquatique (20) relié à la source d'énergie (1) par ladite liaison électrique et/ou de signalisation (2), ouvre une conduite (13) de surpression de gaz vers le réservoir pressurisé (3), laquelle est dérivée d'un étage à moyenne pression (12A) défini entre deux soupapes réductrices (16, 17) commandées par la pression extérieure et disposées sur une conduite (12) à pression constante d'alimentation du réservoir pressurisé (3),
en ce que le réservoir pressurisé (3) comporte, pour la régulation de sa pression, à la fois au moins une soupape de remplissage (23) et au moins une soupape d'évacuation.

8. Appareil selon l'une des revendications précédentes, caractérisé en ce que la pompe à eau à haute pression (5) est une pompe horizontale à trois pistons plongeurs avec transmission incorporée d'un type connu en soi, cette pompe étant entraînée par un moteur hydraulique du type à pistons axiaux et à axes obliques, également connu en soi.

9. Appareil selon l'une des revendications précédentes, caractérisé en ce que le réservoir pressurisé (3) et lesdits dispositifs (4) font partie de l'équipement d'un appareil télécommandé de travail subaquatique avec centrale hydraulique intégrée (6) et sont transportables par celui-ci sous forme d'un sac à dos amovible à volonté.

10. Appareil selon l'une des revendications précédentes, caractérisé en ce que le pistolet à soupape (9) est manié par télécommande au moyen d'un bras manipulateur d'un véhicule subaquatique.
